# EUROPÄISCHE PATENTSCHRIFT

(11) **EP 0 313 062 B1**
(45) Veröffentlichungstag und Bekanntmachung des Hinweises auf die Patenterteilung: **23.09.1992**
(21) Anmeldenummer: 88117551.7
(22) Anmeldetag: 21.10.1988
(51) Int. Cl.: H01H 77/10, H01H 71/24

(54) **Kontaktsystem für einen Leistungsschutzschalter**
Contact system for a power circuit breaker
Système de contacts pour un interrupteur de puissance

(30) Priorität: 23.10.1987 DE 3736013
(43) Veröffentlichungstag der Anmeldung: 26.04.1989
(73) Patentinhaber: Klöckner-Moeller GmbH, 53115 Bonn (DE)
(72) Erfinder: Ochtinger, Klaus, D-5409 Dienethal (DE); Aulmann, Manfred, Dipl.-Ing., D-5300 Bonn 1 (DE)

(56) Entgegenhaltungen:
- DE-A- 3 347 120
- DE-A- 3 411 275
- DE-C- 1 079 176
- DE-C- 1 187 722

## Beschreibung

Die Erfindung betrifft ein Kontaktsystem für Leistungsschalter nach dem Oberbegriff des Anspruchs 1.

Kontaktsysteme in Schaltgeräten müssen vielfach neben dem betriebsmäßigen Schalten des Nennstromes auch in der Lage sein, störungsbedingte Überströme bis zur Höhe des Kurzschlußstromes sicher abzuschalten. Da insbesondere bei Kurzschlußströmen eine Abschaltung über Auslöser und Schaltschloß zu träge ist, macht man sich die elektrodynamischen Kräfte des Kurzschlußstromes zu nutze.

Dazu ist jedoch erforderlich, daß der bewegliche Kontakt sich unabhängig und, so weit möglich, unbeeinflußt von der Verbindung zum Schaltschloß oder sonstigen die Bewegung hemmenden Elementen in die Offenstellung bewegen kann und in dieser verbleibt. Diese elektrodynamische öffnungsbewegung kann noch durch Federkraft beschleunigt werden, wenn infolge der öffnungsbewegung die Kraftwirkung von Kontaktdruckfedern durch das Überschreiten eines Totpunktes umgekehrt wird und die Bewegung in Richtung der Offenstellung unterstützt.

Bei einem aus der DE-OS 33 47 120 bekannten Kontaktsystem wird dies dadurch erreicht, daß der Angriffspunkt der Kontaktdruckfeder auf dem beweglichen Kontaktarm verschiebbar gelagert ist, und sich als Folge einer elektrodynamischen (oder sonstigen) öffnung über den Drehpunkt des Kontaktarmes hinweg bewegt. Hierdurch wird bei geschlossenen Kontakten ein Kontaktdruck bewirkt und bei geöffnetem Kontakt ein diesen geöffnet haltendes Drehmoment erzeugt. Nachteilig wirkt sich bei dieser Lösung jedoch aus, daß die Kontaktdruckfeder über eine Rolle auf den beweglichen Kontaktarm wirkt und sich im Verlauf der öffnungsbewegung auf einer Führungsbahn verschiebt. Hierdurch kommt es trotz der rollenden Bewegung zu einer Reibung zwischen der Rolle und dem Kontaktarm und damit zu der Gefahr des metallischen Abriebs.

Der Erfindung liegt die Aufgabe zugrunde, ein Kontaktsystem vorzuschlagen, das im geschlossenen Zustand eine zuverlässige Kontaktkraft aufweist und bei dem Auftreten eines Kurzschlußstromes eine sichere elektrodynamische öffnungsbewegung zuläßt, die unabhängig vom Schaltschloß ablaufen kann, und die durch die Kontaktdruckfeder nach Überschreiten eines Totpunktes noch unterstützt wird. Dabei soll der Bewegungsablauf möglichst reibungsarm und störungsfrei und bei mehrpoligen Geräten unabhänig von den benachbarten Polen erfolgen.

Diese Aufgabe wird erfindungsgemäß dadurch gelöst, daß bei dem im Oberbegriff des Anspruchs 1 beschreibenen Kontaktsystem die Zugfedern von einer Traverse gehalten sind, die an einem über den Drehpunkt hinaus verlängerten der Kontaktstelle gegenüberliegenden Ende des beweglichen Kontaktarmes, quer zum Kontaktarm verlaufend angeordnet ist, und daß sie sich an ihren anderen Enden an einer aus zwei mit einem Quersteg verbunden Schenkeln bestehenden Wippe abstützen, die im oder in der Nähe des Drehpunktes des beweglichen Kontaktarmes gelagert ist, und deren über die Abstützpunkte der Zugfedern hinaus verlängerten Enden der Schenkel über eine Gelenkverbindung mit dem Schaltschloß verbunden sind.

Der Vorteil dieser Anordnung liegt darin, daß sich bei dem Auftreten elektrodynamischer Kräfte aufgrund von Kurzschlußströmen, der bewegliche Kontakt unabhängig von der Wippe in die geöffnete Stellung bewegt. Bei dieser öffnungsbewegung wandert die Wirkungslinie der Zugfedern über den Drehpunkt des beweglichen Kontaktes, so daß nach Überschreiten eines bestimmten öffnungswinkels die Zugfedern die öffnungsbewegung unterstützen und den Kontakt nach Erreichen des maximalen öffnungsweges in der geöffneten Stellung halten. Bei diesem Vorgang behält die Wippe, die über die Gelenkverbindung starr mit dem Schaltschloß verbunden ist, ihre Stellung bei. Erst wenn über Schnellauslöser und Schaltschloß die erheblich trägere Schaltung erfolgt, nimmt die Wippe die geöffnete Schaltstellung ein. Dabei wird die Wirkungslinie der Zugfedern durch die Abstützpunkte an der Wippe wieder zurück über den Drehpunkt des Kontaktarmes bewegt und das Kontaktsystem ist wieder einschaltbereit.

Ein weiterer Vorteil ist darin zu sehen, daß der bewegliche Kontaktarm nur über die Wippe betätigt wird und daher unabhängig beweglich ist. Aus diesem Grunde kann bei mehrpoligen Schaltgeräten jeder Kontaktarm, wenn er von einem Kurzschluß beaufschlagt wird, ohne Beeinflussung durch die Nachbarpole elektrodynamisch öffnen. Die benachbarten Pole werden danach erst über das Schaltschloß getrennt.

Eine vorteilhafte Ausgestaltung ergibt sich aus dem in dem Anspruch 2 gekennzeichneten Merkmal, die Wippe mittels Aussparungen auf der Achse des Kontakthebels zu lagern und auf diese Weise das Wippenlager zu bilden. Die Wippe wird dabei durch die Zugfedern gegen die Lagerachse gezogen.

Aus den Ansprüchen 3 und 4 sind weitere vorteilhafte Ausführungen für die Lagerung der Wippe zu entnehmen. Durch die in Anspruch 3 beschriebenen keilförmig ausgeführten Enden der Schenkel der Wippe, die in ebenfalls keilförmigen jedoch stumpfwinkligeren Aussparungen eingreifen, wird ein Schneidenlager gebildet. Die keilförmigen Aussparungen sind in den die Achse des Kontakthebels aufnehmenden Laschen der Leiterbahn angeordnet. Durch das Schneidenlager ergibt sich eine reibungs- und verschleißarme Lagerung der Wippe. Weiterhin läßt sich dadurch der Lagerpunkt in gewissen Grenzen verschieben und die Kontaktdruckkraft variieren.

Das in Anspruch 4 beschriebene Doppelschneidenlager bietet dagegen den Vorteil, daß der bewegliche Kontakt vor dem Auftreffen auf den festen Kontakt abgebremst wird. Hierdurch wird das schädliche Prellen der Kontakte wesentlich eingeschränkt. Weiterhin ergibt sich der Vorteil, daß sich bei zunehmendem Kontaktabbrand die Kontaktkräfte erhöhen. Damit bei der Stromführung über den beweglichen Kontakt und den Kontaktarm auf die Anschlußleiterbahn auf einen beweglichen Leiter, der an dem Kontaktarm leitend befestigt werden müßte, verzichtet werden kann, ist vorgesehen, den Lagerstift und die diesen Stift aufnehmenen Laschen als stromführende Elemente zu benutzen. Die Laschen sind gleichzeitig Teil der Anschlußleiterbahn.

Anhand der Zeichnung wird ein Ausführungsbeispiel gemäß der Erfindung beschrieben. Es zeigen:
Fig. 1 das Kontaktsystem mit geschlossen Kontakten.
Fig. 2 das Wippenlager mit einer Schneide
Fig. 3 das Wippenlager mit Doppelschneide
Fig. 4 die öffnungsstellung nach elektrodynamischer öffnung
Fig. 5 die öffnung nach öffnung durch das Schaltschloß
Fig. 6 eine Ansicht in Schließrichtung des Kontaktarmes

In Fig. 1 ist das innerhalb eines Gehäuses 1 angeordnete Kontaktsystem im geschlossenen Zustand der beiden Kontakte 21 und 22 dargestellt. Der feststehende Kontakt 22 ist Teil einer Stromschiene 15 während der bewegliche Kontakt 21 auf dem Kontakthebel 2 angeordnet ist, der sich im Falle der Kontaktöffnung um die Achse 23 verschwenkt und den dabei entstehenden Lichtbogen in die Löschkammer 11 führt. Die Achse 23 ist in den Laschen 19, 19′ gelagert, die von der Anschlußleiterbahn 16 abgewinkelt sind. Die Leiterbahn 16, die damit das Kontaktsystem trägt, ist einerseits mit dem umgebördelten Steckanschlu8 17 zwischen den Wänden 12, 12′ gehalten und stützt sich anderereits auf der Erhöhung 18 des Gehäuses 1 ab. In dem über die Lagerstelle ragenden Teil 24 des beweglichen Kontaktarmes 2 ist eine Aussparung 25 vorgesehen, die der Aufnahme einer Traverse 5 dient. Die Traverse 5, die als quer zu dem Kontaktarm 2 angeordnetes Kunststoffteil ausgeführt ist, wirkt als erstes Gegenlager für die Zugfedern 41 und 42. Das zweite Gegenlager für die Zugfedern 41, 42 wird durch nach außen gebogenen Laschen 34, 34′ der Wippe 3 gebildet. Die Wippe 3 selbst stützt sich mit in den Schenkel 31, 31′der Wippe 3 angeordneten Aussparungen 32, 32 auf der Lagerlasche 23 ab, die den Drehpunkt bildet. Auf der Gegenseite wird sie über eine Gelenkverbindung 13 gehalten, die als Koppelelement zu dem hier nicht dargestellten Schaltschloß dient. Die Wirkungslinie der Zugfederanordnung 4 verläuft in einem Abstand A zum Drehpunkt 28 der Wippe 3 und dem beweglichen Kontaktarm 2. Dadurch wirkt in der geschlossenen Schaltstellung ein Drehmoment mit kontaktdruckverstärkender Wirkung auf den beweglichen Kontaktarm. Bei zunehmendem Kontaktabbrand vergrößert sich die Strecke A. Da sich das Drehmoment das Produkt aus Federkraft und Hebelarm A darstellt, nimmt damit auch die Kontaktkraft zu und der Übergangswiderstand verringert sich.

Das Wippenlager der Wippe 3 ist nicht ausschließlich auf die Achse 23 festgelegt. Wie in den Fig. 2 und 3 dargestellt, sind auch andere vorteilhaftere Lösungen denkbar.

In Fig. 2 stützt sich die Wippe in keilförmigen Aussparungen 35, 35′, die in die Laschen 19, 19′ geprägt sind.

Die Enden 36, 36′ der Schenkel 31, 31′ der Wippe 3 sind ebenfalls keilförmig jedoch mit spitzerem Winkel ausgführt. Je nach Anordnung der Aussparungen 35, 35′ auf den Laschen 19, 19′ läßt sich der Abstand A (in Fig. 1) in bestimmten Grenzen variieren. Damit vergrößert oder verkleinert sich die Kontaktdruckkraft in gleicher Weise.

In Fig. 3 ist eine Abstützung der Wippe 3 in einem Doppelschneidenlager dargestellt. Jede der Laschen 19 und 19′ weist zwei nebeneinanderliegende Aussparungen 38a, 38a′bzw. 38b, 38b′ auf, in denen die keilförmigen Enden der Schenkel 31, 31′ der Wippe 3 gelagert sind. Dabei ist jeder der Aussparungen 38a, 38a′ bzw. 38b, 38b′ auch ein keilförmiges Ende 37a, 37a′ bzw. 37b, 37b′ zugeordnet. Je nach Stellung der Wippe ist das entweder das eine oder das andere Schneidenlager im Eingriff. Dabei entsteht insbesondere bei dem Bewegungsablauf in kontaktschließender Richtung ein kurzes Verharren in der stabilen Stellung, wenn beide Schneidenlagerpaare mit gleichem Druck in den Aussparungen anliegen. Die Anordnung der Schneidenlager ist so gewählt, daß dieser Verharrungspunkt kurz vor dem Auftreffen des beweglichen auf den festen Kontakt liegt. Durch die Verzögerung, der Auftreffgeschwindigkeit wird das Kontaktprellen erheblich vermindert.

Fig. 4 zeigt das Kontaktsystem in der durch die elektrodynamische Wirkung eines Kurzschlußstromes erfolgten öffnungsstellung. Die Wippe 3 verharrt in ihrer ursprünglichen Stellung, da sie von der mit dem Schaltschloß verbundenen Gelenkverbindung 13 noch an der Bewegung gehindert wird. Durch die Bewegung des beweglichen Kontaktarmes 2 wird das Widerlager der Federanordnung 4 an der Traverse 5 derart verschwenkt, daß die Wirkungslinie der Federanordnung 4 sich über den Drehpunkt des Kontaktarmes 2 bewegt und damit ein umgekehrtes Drehmoment aufbaut, das die Kontaktöffnung unterstützt und den beweglichen Kontaktarm in seiner geöffneten Stellung hält.

Die geöffnete Stellung durch eine Schaltung über das hier nicht näher bezeichnete Schaltschloß ist in Fig. 5 dargestellt. Die Wippe 3 wird durch die Gelenkverbindung 13, die in die Bohrungen der Enden 30, 30′ der Schenkel 31, 31′ greift, in die Offenstellung bewegt. Dabei legt sich nach kurzer Bewegung der Steg 33 an den Anschlag 26 des Kontaktarmes 2 und nimmt diesen mit in die geöffnte Kontaktstellung.

In der Ansicht in Fig. 6 ist insbesondere die Anordnung der beiden Zugfedern 41 und 42 beidseitig der Wippe 3 zu erkenne. Als Befestigungspunkte für die Zugefdern 41. 42 dienen auf der einen Seite die Arme einer quer zu dem beweglichen Kontaktarm 2 angeordneten Traverse 5, während das zweite Gegenlager durch nach außen gebogene Laschen 34 und 34′ der Wippe 3 gebildet wird. Der bewegliche Kontaktarm 2 ist zwischen den durch einen Quersteg 33 verbundenen Schenkeln verbundenen Schenkeln 31, 31′ der Wippe 3 angeordnet und auf der Lagerachse 23, die zwischen den beiden Laschen 19, 19′ gehalten ist, gelagert.

## Patentansprüche

1. Kontaktsystem für einen Leistungsschalter, das im Kurzschlußfalle elektrodynamisch öffnet, jedoch auch über ein Schaltschloß betätigt werden kann, bestehend aus einem feststehenden Kontakt (22) und einem beweglichen Kontakt (21), der an einem, auf einer in zwei Laschen (19, 19') gehaltenen Achse (23) drehbar gelagerten Kontaktarm (2) angeordnet ist, auf den eine aus zwei beidseitig des beweglichen Kontaktarmes (2) angeordneten Zugfedern (41, 42) bestehende Federanordnung (4) wirkt, *dadurch gekennzeichnet,* daß die Zugfedern (41, 42) von einer Traverse (5) gehalten sind, die an einem über den Drehpunkt (28) hinaus verlängerten der Kontaktstelle gegenüberliegenden Ende (24) des beweglichen Kontaktarmes (2), quer zum beweglichen Kontaktarm (2) verlaufend, angeordnet ist, und daß sie sich an ihren anderen Enden an einer aus zwei mit einem Quersteg (33) verbundenen Schenkeln (31, 31′ ) bestehenden Wippe (3) abstützen, die im oder in der Nähe des Drehpunktes (28) des beweglichen Kontaktarmes (2) gelagert ist, und deren über die Abstützpunkte der Zugfedern (41, 42) hinaus verlängerten Enden (30, 30′) der Schenkel (31, 31′) über eine Gelenkverbindung (13) mit dem Schaltschloß verbunden sind.

2. Kontaktsystem für einen Leistungsschalter nach Anspruch 1, *dadurch gekennzeichnet,* daß die Wippe (3) sich mittels Aussparungen (32, 32′) an den Enden ihrer Wippenschenkel (31, 31′) auf der Lagerachse (23) des beweglichen Kontaktarmes (2) abstützt und auf diese Weise das Wippenlager bildet.

3. Kontaktsystem für Leistungsschalter nach Anspruch 1, *dadurch gekennzeichnet,* daß die Enden (36, 36′) der Wippenschenkel (31, 31′) keilförmig ausgebildet sind und sich in ebenfalls keinförmigen, jedoch stumpfwinkligen, Aussparungen (35, 35′) der die Lagerachse (23) tragenden Laschen (19, 19′) abstützen und so ein Schneidenlager für die Bewegung der Wippe (3) bilden.

4. Kontaktsystem für Leistungsschalter nach Anspruch 1, *dadurch gekennzeichnet,* daß die Wippenschenkel (31, 31′) zwei doppelt keilförmig ausgeführte Enden (37a, 37b, 37a′, 37b′) aufweisen, die sich in ebenfalls zwei, doppelt keilförmigen, jedoch stumpfwinkliger ausgeführten Aussparungen (38a, 38b, 38a′, 38b′) der die Lagerachse (23) tragenden Laschen (19, 19′) abstützen und damit zwei im Bewegungsablauf der Wippe (3) nacheinander arbeitenden Schneidenlager bilden.

5. Kontaktsystem für einen Leistungsschalter nach Anspruch 4, *dadurch gekennzeichnet,* daß die Lagerachse (23) zwischen den durch die Spitzen des Doppelschneidenlagers verlaufenden Mittellinien (39a, 39b) angeordnet ist.

6. Kontaktsystem für einen Leistungsschalter nach den Ansprüchen 1 bis 5, *dadurch gekennzeichnet,* daß die den beweglichen Kontaktarm (2) tragende Lagerachse (23) und die die Lagerachse tragenden Laschen (19, 19′) stromführende Teile sind.

## Claims

1. Contact system for a circuit-breaker, which breaks electrodynamically in the event of a short-circuit but which can also be actuated by a latching mechanism, comprising one fixed contact (22) and one moving contact (21), the moving contact being arranged on a rotatable contact arm (2) located on a shaft (23) retained in two clips (19, 19'), and having a spring arrangement (4) acting upon it comprising two tension springs arranged on both sides of the moving contact arm (2), *characterized in that* the tension springs (41, 42) are retained by a cross arm (5) running perpendicular to the moving contact arm (2) and arranged on one end (24) of the moving contact arm (2), this end being extended beyond the pivot (28) and lying opposite the contact point, and that they are supported on their other end by a rocker (3) consisting of two arms (31, 31') connected to a perpendicular link (33), this rocker being supported at or near to the pivot (28) of the moving contact arm (2) and of which the ends (30, 30') of the arms (31, 31'), extended beyond the support points of the tension springs (41, 42), are connected to the latching mechanism by an articulated joint (13).

2. Contact system for a circuit-breaker in accordance with Claim 1, *characterized in that* the rocker (3) is supported on the bearing shaft (23) of the moving contact arm (2) by means of recesses (32, 32') at the ends of the rocker arms (31, 31'), and in this way forms the rocker bearing.

3. Contact system for circuit-breakers in accordance with Claim 1, *characterized in that* the ends (36, 36') of the rocker arms (31, 31') are wedge-shaped and are supported in recesses (35, 35') in the clips (19, 19') carrying the bearing shaft (23), these recesses likewise being wedge-shaped, but obtuse angled, thereby forming a knife-edged bearing for the action of the rocker (3).

4. Contact system for circuit-breakers in accordance with Claim 1, *characterized in that* the rocker arms (31, 31') feature two double wedge-shaped ends (37a, 37b, 37a', 37b') which are supported in two double recesses (38a, 38b, 38a', 38b') in the clips (19, 19') carrying the bearing shaft (23), these recesses likewise being wedge-shaped, but obtuse angled, thereby forming two knife-edged bearings which operate consecutively in the action of the rocker (3).

5. Contact system for a circuit-breaker in accordance with Claim 4, *characterized in that* the bearing shaft (23) is arranged between the centre lines (39a, 39b) passing through the points of the double knife-edged bearing.

6. Contact system for a circuit-breaker in accordance with Claims 1 to 5, *characterized in that* the bearing shaft (23) carrying the moving contact arm (2) and the clips (19, 19') carrying the bearing shaft are conductive parts.

## Revendications

1. Système de contact pour disjoncteur de puissance, qui coupe le circuit par voie électrodynamique en cas de court-circuit, mais qui peut également être actionné par un verrou de maintien, se composant d'un contact fixe (22) et d'un contact mobile (21) qui est disposé sur un balai mobile (2) logé sur un axe (23) maintenu dans deux éclisses (19, 19'), sur lequel agit un dispositif à ressorts (4) se composant de deux ressorts de traction (41, 42) disposés de part et d'autre du balai mobile (2), *caractérisé en ce que* les ressorts de traction (41, 42) sont maintenus par une traverse (5) perpendiculaire au balai mobile (2) et disposée sur l'un des bouts (24) du balai mobile (2), ce bout se prolongeant au-delà du centre de rotation (28) et étant opposé au point de contact, et en ce qu'ils prennent appui à l'autre bout sur une bascule (3) qui se compose de deux branches (31, 31') raccordées par une entretoise (33), et qui est logée dans ou à proximité du centre de rotation (28) du balai mobile (2), et dont les bouts (30, 30') des branches (31, 31'), se prolongeant au-delà des points d'appui des ressorts de traction (41, 42'), sont raccordés au verrou de maintien par un joint articulé (13).

2. Système de contact pour disjoncteur de puissance conforme à la revendication 1, *caractérisé en ce que* la bascule (3) prend appui sur l'axe du palier (23) du balai mobile (2) au moyen d'évidements (31, 32') aux bouts de ses branches (31, 31'), constituant ainsi le logement de la bascule.

3. Système de contact pour disjoncteur de puissance conforme à la revendication 1, *caractérisé en ce que* les bouts (36, 36') des branches de la bascule (31, 31') sont cunéiformes et prennent appui dans des évidements (35, 35') des éclisses (19, 19') portant l'axe du palier (23), ces évidements étant euxmêmes cunéiformes mais à angle obtus, constituant ainsi un couteau de répartition pour le mouvement de la bascule (3).

4. Système de contact pour disjoncteur de puissance conforme à la revendication 1, *caractérisé en ce que* les branches de la bascule (31, 31') présentent deux bouts cunéiformes doubles (37a, 37b, 37a', 37b'), qui prennent appui dans deux évidements doubles (38a, 38b, 38a', 38b') des éclisses (19, 19') portant l'axe du palier (23), ces évidements étant eux-mêmes cunéiformes mais à angle obtus, constituant ainsi deux couteaux de répartition fonctionnant consécutivement pendant l'action de la bascule (3).

5. Système de contact pour disjoncteur de puissance conforme à la revendication 4, *caractérisé en ce que* l'axe du palier (23) est disposé entre les lignes médianes (39a, 39b) qui traversent les pointes du double couteau de répartition.

6. Système de contact pour disjoncteur de puissance conforme aux revendications 1 à 5, *caractérisé en ce que* l'axe du palier (23) portant le balai mobile (2) et les attaches (19, 19') portant l'axe du palier sont des pièces sous tension.
